# FASCICULE DE BREVET EUROPEEN

(11) **EP 2 828 449 B1**
(45) Date de publication et mention de la délivrance du brevet: **27.04.2016**
(21) Numéro de dépôt: 13710430.3
(22) Date de dépôt: 20.03.2013
(51) Int. Cl.: E04H 4/06

(54) **FOND MOBILE POUR PISCINE**
BEWEGBAHRER BODEN FÜR EIN SCHWIMMBECKEN
MOBILE FLOOR FOR SWIMMING POOL

(30) Priorité: 21.03.2012 FR 1252512
(43) Date de publication de la demande: 28.01.2015
(73) Titulaire: Pink Floor, 84320 Entraigues sur la Sorgue (FR)
(72) Inventeur: MARITON, Jean-Louis, F-84310 Morieres les Avignon (FR); GOCHGARIAN, Bernard, F-13012 Marseille (FR)
(74) Mandataire: Renard, Alexis
(86) Numéro de dépôt international: PCT/EP2013/055775
(87) Numéro de publication internationale: WO 2013/139831

(56) Documents cités:
- WO-A2-2011/077377
- DE-A1- 2 234 088
- FR-A1- 2 917 763
- JP-A- 8 246 691
- US-A- 4 271 542

## Description

L'invention concerne une structure générale de fond mobile destiné à équiper un bassin de piscine pour être placé soit dans une position inférieure dans laquelle il est au fond du bassin afin de permettre à des personnes de se baigner, soit dans une position supérieure dans laquelle couvre le bassin afin de constituer une protection contre la noyade de personnes évoluant aux abords de la piscine.

### ARRIERE PLAN DE L'INVENTION

Un tel système de fond mobile permet de sécuriser une piscine pour éviter notamment qu'un enfant ne tombe dedans par inadvertance, sans devoir recourir à une barrière grillagée entourant le bassin.

Un tel fond mobile est généralement placé en position supérieure pour couvrir le bassin lorsque la piscine n'est pas utilisée, et c'est uniquement lorsque la piscine est utilisée que ce fond mobile est commandé pour être abaissé de manière à permettre la baignade dans le bassin.

Un tel fond mobile comporte typiquement un structure porteuse constituée d'un assemblage de profilés en métallique, recouvert d'un habillage constitué par exemple de lattes en bois espacées les unes des autres pour faciliter la circulation d'eau à travers le fond mobile lors de ses déplacements entre sa position supérieure et sa position inférieure.

Les déplacements du corps de fond mobile sont assurés par des moyens tels que des vérins, des vis sans fin, poulies, ou autres pilotés par une commande centralisée pour se déployer afin de remonter le fond mobile ou pour se rétracter afin de le redescendre.

### OBJET DE L'INVENTION

Le but de l'invention est de proposer un agencement de fond mobile ayant un coût de fabrication et d'installation réduits.

### RESUME DE L'INVENTION

A cet effet, l'invention a pour objet un fond mobile ayant les caractéristiques de la revendication 1.

Avec cette solution, le déplacement du fond mobile entre ses deux positions extrêmes est assuré en pilotant uniquement une source d'alimentation d'air, ce qui est significativement moins coûteux et moins contraignant que la mise en oeuvre et le pilotage de vérins pour réaliser ces déplacements.

Le fond mobile comporte une structure à poutres et poutrelles et dans lequel les compartiments sont formées dans ces poutres et/ou poutrelles en étant ouverts vers le bas lorsque le fond mobile est en place, afin de faciliter le remplissage et l'évacuation d'eau dans chaque compartiment.

Chaque compartiment comporte au moins un orifice pour évacuer de l'air qui est situé en partie supérieure du compartiment, lorsque le fond mobile est en place.

Dans un mode de réalisation les poutres et poutrel-les constitutives de la structure sont des profilés en fibre de verre pultrudée.

Dans un mode de réalisation le fond mobile comporte au niveau de son pourtour, des organes de blocage du fond mobile en position supérieure, ces organes de blocage étant mobiles télescopiquement selon des directions horizontales lorsque le fond mobile est horizontal.

Dans un mode de réalisation le fond mobile comporte des organes de blocage en position supérieure, sous de pieds déployables situés en face inférieure du corps de fond mobile.

Dans un mode de réalisation le fond mobile comporte niveau de son pourtour, des éléments de guidage tels que des brosses et/ou des tuyaux fixés de manière élastique le long de ce pourtour.

Dans un mode de réalisation le fond mobile comporte un bras de blocage destiné à s'engager sous un ensemble de marches mobiles verticalement de manière à maintenir ces marches bloquées en position haute lorsque le fond mobile est en position supérieure.

Le document JP 8246691 décrit un fond mobile pour un bassin de piscine ayant les caractéristiques du préambule de la revendication 1.

### BREVE DESCRIPTION DES DESSINS

- La figure 1 est une vue en coupe latérale montrant schématiquement le fond mobile en position inférieure ;
- La figure 2 est une vue en coupe latérale montrant schématiquement le fond mobile lorsqu'il occupe une position intermédiaire inclinée ;
- La figure 3 est une vue en coupe latérale montrant schématiquement le fond mobile en position supérieure intermédiaire ;
- La figure 4 est une vue en coupe latérale montrant schématiquement le fond mobile en position supérieure haute ;
- La figure 5 est une vue en coupe latérale montrant schématiquement le fond mobile en position supérieure finale ;
- La figure 6 est une vue en coupe latérale montrant schématiquement le fond mobile dans une position intermédiaire horizontale ;
- La figure 7 est une vue en perspective montrant le fond mobile dans son ensemble ;
- La figure 8 est une vue montrant une section transversale d'un profilé utilisé pour constituer une poutre ou poutrelle de la structure du fond mobile ;
- La figure 9 est une vue en perspective illustrant le montage des marches du fond mobile.

### DESCRIPTION DETAILLEE DE L'INVENTION

L'idée à la base de l'invention est un fond mobile pourvu de compartiments pouvant être sélectivement remplis d'air pour le faire remonter par flottaison, ou bien remplis d'eau pour le faire descendre au fond du bassin.

Comme visible dans la figure 1, le fond mobile selon l'invention qui est repéré par 1 est destiné à équiper une piscine 2 en étant installé à l'intérieur du bassin 3 de cette piscine 2. Ce fond mobile 1 peut occuper une position inférieure comme dans la figure 1 dans laquelle il repose sur le fond de ce bassin, et une position supérieure dans laquelle il est à hauteur de la surface 4 de l'eau 6 comme dans le cas des figures 3 à 5.

Ce fond mobile 1 comporte ici un compartiment central 7, et deux compartiments latéraux 8 et 9 situés de part et d'autre du compartiment central 7 pour être respectivement à proximité de deux bords opposés du bassin 3, ces compartiments étant destinés à recevoir de l'air et/ou de l'eau.

Il comporte en outre, au niveau d'un angle du bassin, un bras 11 qui s'étend sous un ensemble de trois marches 12, 13, 14 constituant un escalier 16 d'accès à au bassin, lorsque le corps du fond mobile 1 est en position inférieure comme dans la figure 1.

Ces trois marches 12, 13 et 14, sont mobiles verticalement indépendamment les unes des autres, en étant par exemple montées coulissantes chacune entre deux rails de guidage verticaux. Chaque marche comporte en outre un compartiment interne pouvant être rempli d'eau pour la placer en position basse comme dans la figure 1, ou bien rempli d'air pour la faire remonter par flottaison comme dans les figures 2 à 4.

Lorsque les trois marches 12, 13 et 14 sont en position basse, elles constituent l'escalier 16 qui permet de descendre dans le bassin 3, et lorsqu'elles sont en position haute, les faces supérieures de ces trois marches sont sensiblement à même hauteur, au dessus du niveau de la surface 4 de l'eau 6 du bassin 3.

Comme indiqué ci-dessus, les compartiments 7, 8, 9 de la structure du fond mobile 1, et les compartiments de chaque marche 12, 13, 14 contiennent de l'eau et/ou de l'air, et des moyens commandés sont prévus pour gérer la quantité d'air contenue dans chaque compartiment.

Chaque compartiment constitue une cloche d'Archimède : il comporte d'une part une ouverture au niveau de sa région inférieure pour permettre continuellement l'entrée et la sortie d'eau, et d'autre part un orifice au niveau de sa région supérieure pour permettre la sortie d'air, et il est en outre relié à une source commandée d'alimentation en air.

Cette source d'alimentation fournit de l'air à une pression légèrement supérieure à la pression atmosphérique, une pression absolue de l'ordre de 1,2 bar étant normalement suffisante pour faire remonter le fond mobile du fond d'un bassin ayant une profondeur de deux mètres.

L'air peut être issu d'un compresseur relié aux différents compartiments par un réseau de tubes disposés dans la structure du fond mobile. Cet air légèrement pressurisé peut être produit par effet venturi, en utilisant un jet d'eau du système de régénération et de filtration de l'eau du bassin.

La source d'alimentation en air peut être commandée pour injecter de l'air avec un débit supérieur au débit qu'autorise l'orifice supérieur, ce qui provoque dans un premier temps la sortie d'eau par l'ouverture inférieure, l'air se plaçant en partie supérieure du compartiment.

Le maintien d'air dans le compartiment est alors assuré en maintenant en service la source d'alimentation en air, c'est-à-dire en continuant d'injecter de l'air pour renouveler l'air s'évacuant par l'orifice supérieur, voire également par l'ouverture inférieure.

Comme on le comprend, l'arrêt de l'alimentation en air permet l'évacuation de tout l'air contenu dans le compartiment par son orifice supérieur, attendu que l'eau vient naturellement prendre la place de l'air évacué.

Une autre possibilité consiste à prévoir un clapet commandé ou une vanne commandée pour ouvrir ou fermer l'orifice supérieur. Dans ce cas le maintien d'air dans le compartiment nécessite simplement de maintenir le clapet fermé, et l'évacuation de l'air est obtenue en commandant ce clapet en ouverture.

Partant de la situation de la figure 1 dans laquelle le fond mobile 1 est en position inférieure en ayant tous ses compartiments remplis d'eau, sa remontée jusqu'à une position supérieure est assurée en injectant de l'air de manière séquencée dans ses différents compartiments.

En premier lieu, de l'air est injecté d'une part dans l'un des deux compartiments latéraux, à savoir le compartiment 8 qui est le plus éloigné de l'escalier 16, et d'autre part dans les compartiments de chacune des trois marches 12, 13, 14. Le compartiment 8 constitue ainsi un flotteur de démarrage du mouvement qui permet d'alléger le fond mobile 1 du côté opposé aux marches 12, 13 et 14.

A l'issue de cette première phase, le fond mobile 1 occupe une position inclinée correspondant à celle de la figure 2. Le bord de ce fond mobile 1 qui est opposé à celui de l'escalier 16, à savoir le bord le plus proche du compartiment 8 qui est rempli d'air, se trouve en position supérieure au dessus de la surface 4 de l'eau 6. L'autre bord, à savoir le bord qui est le plus proche de l'escalier 16 est lui en position inférieure, de sorte que le bras 11 est situé au fond du bassin, à l'aplomb des trois marches 12, 13, 14 qui sont elles en position supérieure du fait que leurs compartiments sont remplis d'air.

Une fois que la position inclinée de la figure 2 a été atteinte, le système est commandé pour injecter de l'air dans le deuxième compartiment latéral, à savoir le compartiment 9 qui est le plus proche du bord portant le bras 11.

A l'issue du remplissage de ce deuxième compartiment latéral 9, le fond mobile 1 se place horizontalement dans une position supérieure dite intermédiaire, représentée en figure 3. Dans cette position supérieure intermédiaire, le fond mobile 1 est sensiblement au niveau de la surface 4 de l'eau 6, et son bras 11 s'étend sous les trois marches 12, 13 et 14 pour les bloquer en position haute.

Du fait qu'ils sont distincts, les compartiments peuvent être remplis d'air les uns après les autres afin de simplifier la gestion de la remontée du fond mobile en l'inclinant progressivement, ce qui permet notamment d'éviter qu'il ne se retourne de façon brutale.

Une fois que le fond mobile a atteint la position supérieure intermédiaire de la figure 3, le système est commandé pour remplir d'air son compartiment central 7, de manière à faire remonter encore le fond mobile plus haut au dessus de la surface 4 de l'eau 6, afin qu'il atteigne une position supérieure dite haute correspondant à celle de la figure 4.

Une fois que cette position supérieure haute a été atteinte, le système est commandé pour bloquer le fond mobile 1 en appui sur les bords supérieurs du bassin 3.

A cet effet, le fond mobile 1 est pourvu d'organes de blocage répartis le long de son pourtour, et qui se présentent par exemple sous la forme de barres 17 et 18, mobiles télescopiquement pour se déployer horizontalement afin de dépasser du contour du fond mobile 1, c'est-à-dire au delà du contour du bassin 3 vu de dessus.

Comme illustré à la figure 4, lorsque les organes de blocage 17 et 18 encore appelés mains d'appui sont déployés, ils s'étendent au dessus des bords latéraux 19 et 21 du bassin 3.

Une fois que ces organes 17 et 18 ont été commandés pour se déployer, le système est piloté pour évacuer l'air contenu dans tous ses compartiments. Le fond mobile 1 redescend alors d'une certaine hauteur pour se placer en appui sur les bords 19 et 21 du bassin 3 grâce à ses moyens de blocage 17 et 18 déployés qui s'engagent alors dans des logements correspondants réalisés dans les bords 19 et 21.

A ce stade qui correspond à la figure 5, le bassin est placé à sa position supérieure finale c'est-à-dire qu'il est à hauteur du sol entourant le bassin 3, et que son bras 11 maintient les marches mobiles 12, 13 et 14 bloquées à cette hauteur. Le fond mobile étant alors maintenu par ses organes de blocage, la présence d'eau dans le bassin n'est pas nécessaire à son maintien.

Le déplacement du fond mobile 1 depuis sa position supérieure finale de la figure 5, jusqu'à la position inférieure de la figure 1 est assuré en commandant d'abord le système pour introduire de l'air dans les différents compartiments de manière à le faire remonter significativement au dessus de la surface 4 de l'eau 6.

Les organes de blocage 17 et 18 peuvent alors être commandés pour se rétracter. L'air peut alors être évacué du compartiment central 7, avant d'évacuer l'air du compartiment latéral 9, ce qui a pour effet de provoquer la descente du fond mobile en position inclinée, comme dans le cas de la figure 2.

A ce stade, l'air peut être évacué du compartiment 8, et des compartiments des marches 12, 13 et 14, ce qui permet de placer le fond mobile 1 à l'horizontale au fond du bassin 3, tout en configurant les marches mobiles 12, 13 et 14 en escalier 16, ce qui correspond à la situation de la figure 1.

Partant de la situation de la figure 5, il est également possible de faire remonter le fond mobile 1 en position supérieure haute pour rétracter ses organes de blocage, mais en vue de le faire redescendre uniquement de façon partielle, pour le placer à une position horizontale intermédiaire, pour réduire la profondeur du bassin 3, afin par exemple que des enfants puissent s'y baigner sans risque.

Dans ce cas, le fond mobile 1 peut avantageusement être retenu à la hauteur intermédiaire au moyen de sangles ayant chacune une extrémité fixée à un bord du bassin et une autre extrémité fixée au fond mobile, comme illustré schématiquement à la figure 6 dans laquelle ces sangles sont repérées par 22 et 23.

Complémentairement, ou bien alternativement, à ces sangles, le fond mobile peut être pourvu de pieds intermédiaires réglables de faible hauteur, déployables, et permettant de stabiliser le fond à une hauteur intermédiaire.

Le fond mobile 1 selon l'invention est avantageusement conçu pour supporter une personne adulte par mètre carré, tout en ayant une structure générale relativement légère.

A cet effet, et comme illustré schématiquement en figure 7, le fond mobile selon l'invention comprend une structure générale constituée de poutres 24, assemblées avec des poutrelles 26 et éventuellement des lambourdes 27 pour constituer une base porteuse sur laquelle est rapporté un habillage non représenté.

Cet habillage ou revêtement peut se présenter sous forme de lattes de bois, sous forme de carrelage ou autre, et il comporte avantageusement des interstices pour permettre une circulation d'eau importante à même de faciliter les mouvements du fond mobile entre sa position supérieure et sa position inférieure.

Les poutres, poutrelles et lambourdes, ainsi que les éléments 28 constitutifs du bras 11 de blocage des marches de l'escalier sont avantageusement des profilés en fibre de verre pultrudée, qui présente de multiples avantages pour un tel fond mobile. En particulier, un tel matériau est incorrodable, solide, léger, insensible aux produits chlorées et à l'électrolyse.

Les organes de blocage tels que l'organe 17 peuvent être commandés de manière centralisée, manuellement ou bien automatiquement, via une barre rotative 29 s'étendant perpendiculairement à ces organes, dans le plan du corps du fond mobile.

Chaque barre coulissante d'un organe de blocage est alors rappelée vers une position déployée par un ressort de rappel non représenté, et elle a sont extrémité intérieure reliée à un câble 31 enroulé sur cette barre rotative 29. Une rotation de la barre provoque alors la rentrée des organes de blocage, alors que le relâchement de cette barre en rotation provoque la sortie de ces organes, sous l'effet de leurs ressorts de rappel.

Afin de rendre le maintien du fond mobile plus sûr, par exemple pour de longues périodes hivernales, celui-ci peut encore être équipé de pieds inférieurs escamotable, tels que les pieds 32. Ces pieds 32 peuvent se présenter sous forme de vérins électriques ou pneumatiques, et peuvent être déployés de manière commandée par l'utilisateur une fois que le fond mobile a atteint sa position supérieure finale.

Le nombre de pieds peut être prévu pour que l'ensemble du fond mobile soit capable de supporter un ou des véhicules se garant sur le fond mobile en position haute.

Il est également possible de prévoir un agencement dans lequel les pieds escamotables 32 remplacent les mains de blocage 17 et 18 au lieu de les compléter. Dans ce cas, les pieds escamotables sont déployés lorsque le fond mobile est en position supérieure haute de la figure 5, avant de vider l'air des compartiments pour ramener le fond mobile à sa position supérieure finale.

Le fond mobile peut avantageusement être équipé de différents éléments complémentaires dépassant de son pourtour externe. Ces éléments peuvent se présenter sous forme d'un tuyau flexible 33 qui longe les poutrelles et poutres des bords du fond mobile. Ce tuyau flexible 33 est alors maintenu à faible distance des poutres qu'il porte, par exemple par des moyens élastiques tels que des ressorts, de manière à guider le fond mobile lors de sa remontée le long des faces internes du bassin, et de manière à amortir les éventuels chocs de ce fond mobile contre les parois du bassin.

De manière analogue, une circulation d'eau peut être établie dans le fond mobile de manière à constituer des jets 34 éjectant de l'eau latéralement à l'horizontale, au delà du contour du fond mobile, de manière à guider et/ou amortir les éventuels chocs du fond mobile contre les parois du bassin.

Ce pourtour peut encore être équipé de brosses 36 s'étendant horizontalement de sorte que leurs poils dépassent du contour, une telle brosse ayant là aussi pour effet de guider le fond mobile durant sa remontée, mais également d'éviter que des objets puissent tomber entre le fond mobile et le bord du bassin.

Chaque profilé utilisé pour constituer une poutre 24 ou une poutrelle 26 présente avantageusement une section transversale délimitant deux compartiments distincts, comme illustré à la figure 8. Un tel profilé comporte en section transversale, une première portion 37 ouverte et destinée à constituer une gaine technique en recevant par exemple les tubes d'alimentation en air et autres actionneurs ainsi que des câbles électriques, et une portion fermée 38 destinée à la constitution des compartiments devant recevoir l'air et/ou l'eau pour déplacer verticalement le fond mobile par flottaison.

Comme illustré schématiquement à la figure 8, la portion ouverte 37 de la section du profilé formant gaine technique, alors que la portion fermée est située en partie basse. La portion ouverte supérieure 37 est refermée soit par un couvercle spécifique, soit directement par l'habillage supérieur du fond mobile selon l'invention. Par ailleurs, ces poutres et poutrelles sont obstruées à leurs extrémités pour constituer facilement des compartiments à même de recevoir de l'air et de l'eau.

La section de profilé représentée en figure 8 qui correspond aux poutres et poutrelles constituant la structure du corps de fond mobile, peut aussi être utilisée pour constituer des rails latéraux de montage des marches mobiles, permettant de monter ces marches coulissantes verticalement en guidant leurs mouvements.

Concrètement, ces mêmes profilés peuvent être fixés verticalement aux parois du bassin de la piscine dans la région de son escalier d'accès, par paires se faisant face pour constituer chacun un système de guidage des deux extrémités d'une marche coulissant verticalement.

Un tel agencement est représenté en figure 9, dans laquelle on a prévu trois paires de rails verticaux, repérés respectivement par 12a et 12b, 13a et 13b, ainsi que 14a et 14b, ces paires de rails étant destinées à recevoir respectivement les marches 12, 13, et 14 non représentées dans la figure 9.

Comme illustré à la figure 9 les deux rails de chaque paire sont positionnés de telle manière que leurs portions ouvertes se font face, de façon à délimiter chacune une section de guidage dans laquelle peut être engagée une extrémité de marche ayant une forme complémentaire. Les portions fermées de chacun de ces rails offrent à ceux-ci une rigidité mécanique suffisante pour qu'ils puissent offrir une rectitude de guidage appropriée en toute circonstance.

D'une manière générale, le fond mobile selon l'invention peut rester sans risque et sans eau, aussi bien en position inférieure qu'en position supérieure et intermédiaire. Il est avantageusement équipé d'une trappe d'accès réalisée dans le revêtement, entre deux poutres ou poutrelles de manière à permettre l'introduction d'un robot de nettoyage dans le bassin lorsque ce fond mobile est en position supérieure.

Comme on le comprend, le fond mobile selon l'invention peut être installé dans un bassin indépendamment du revêtement de ce bassin qui peut être une membrane de type liner, du béton brut, du carrelage ou autre.

Le fond mobile peut également comporter une banquette ou encore un escalier prévus fixes ou mobiles par rapport au corps de fond mobile.

## Revendications

1. Fond mobile (1) pour un bassin (3) de piscine (2) apte à se déplacer entre une position inférieure dans laquelle il se trouve au fond du bassin (3) afin de permettre à des personnes de se baigner et une position supérieure dans laquelle il couvre le bassin (3) afin de constituer une protection contre la noyade de personnes évoluant aux abords de la piscine (2), le fond mobile (1) comportant:
- des compartiments (7, 8, 9), chaque compartiment comportant une ouverture inférieure pour permettre continuellement une entrée d'eau du bassin et une sortie de cette eau, et étant en outre relié à une alimentation en air, les compartiments étant espacés et indépendants les uns des autres, et agencés de manière telle que le fond mobile (1) flotte lorsque les compartiments sont remplis d'air pour déplacer le fond mobile en position supérieure, et coule lorsque les compartiments sont remplis d'eau pour déplacer le fond mobile en position inférieure, et
- des moyens de commande reliés à l'alimentation en air pour gérer la quantité d'air et d'eau indépendamment dans les compartiments (7, 8, 9) de manière à incliner le fond mobile (1) lorsqu'il est déplacé entre la position supérieure et la position inférieure, **caractérisé en ce que** le fond mobile (1) comporte également:
- une structure de base porteuse faite de poutres et/ou poutrelles (24, 26) assemblées les unes aux autres, et
- les compartiments (7, 8, 9) étant formés dans les poutres et/ou poutrelles (24, 26), chaque compartiment (7, 8, 9) comportant un orifice supérieur pour permettre une sortie d'air.

2. Fond mobile selon la revendication 1 ou 2, dans lequel chaque compartiment (7, 8, 9) comporte au moins un orifice pour évacuer de l'air qui est situé en partie supérieure du compartiment (7, 8, 9), lorsque le fond mobile (1) est en place.

3. Fond mobile selon la revendication 2, dans lequel les poutres et/ ou poutrelles (34, 36) constitutives de sa structure sont des profilés en fibre de verre pultrudée.

4. Fond mobile selon l'une des revendications précédentes, comportant au niveau de son pourtour des organes (17, 18) de blocage en position supérieure, ces organes de blocage (17,18) étant mobiles télescopiquement selon des directions horizontales lorsque le fond mobile (1) est horizontal.

5. Fond mobile selon l'une des revendications précédentes, comportant des organes de blocage (32) en position supérieure, sous forme de pieds (32) escamotables situés en face inférieure du corps de fond mobile (1)

6. Fond mobile selon l'une des revendications précédentes, comportant au niveau de son pourtour, des éléments de guidage tels que des brosses et/ou des tuyaux fixés de manière élastique le long de ce pourtour.

7. Fond mobile selon l'une des revendications précédentes, comportant un bras de blocage (11) destiné à s'engager sous un ensemble de marches mobiles (12, 13, 25 14) verticalement de manière à maintenir ces marches (12, 13, 14) bloquées en position haute lorsque le fond mobile (1) est en position supérieure.

## Patentansprüche

1. Bewegbarer Boden (1) für ein Becken (3) eines Schwimmbads (2), der in der Lage ist, sich zwischen einer unteren Position, in der er sich am Boden des Beckens (3) befindet, um Personen schwimmen zu lassen, und einer oberen Position zu verlagern, in der er das Becken (3) abdeckt, um einen Schutz gegen das Ertrinken von sich in unmittelbarer Umgebung des Schwimmbads (2) aufhaltenden Personen zu bilden, wobei der bewegbare Boden (1) aufweist:
- Fächer (7, 8, 9), wobei jedes Fach eine untere Öffnung aufweist, um kontinuierlich einen Wasserzulauf des Beckens und einen Ablauf dieses Wassers zu ermöglichen, und darüber hinaus mit einer Luftversorgung verbunden ist, wobei die Fächer voneinander beabstandet und voneinander unabhängig und so eingerichtet sind, dass der bewegbare Boden (1) aufschwimmt, wenn die Fächer mit Luft gefüllt werden, um den bewegbaren Boden in die obere Position zu verlagern, und absinkt, wenn die Fächer mit Wasser gefüllt werden, um den bewegbaren Boden in die untere Position zu verlagern, und
- Steuereinrichtungen, die mit der Luftversorgung verbunden sind, um die Menge an Luft und Wasser in den Fächern (7, 8, 9) unabhängig zu regeln, um den bewegbaren Boden (1) zu neigen, wenn er zwischen der oberen Position und der unteren Position verlagert wird,
**dadurch gekennzeichnet, dass** der bewegbare Boden (1) auch aufweist:
- eine Trägergrundstruktur, die aus zusammengesetzten Balken und/oder Trägern (24, 26) besteht, und
- wobei die Fächer (7, 8, 9) in den Balken und/oder Trägern (24, 26) ausgebildet sind, wobei jedes Fach (7, 8, 9) eine obere Öffnung aufweist, um einen Luftaustritt zu ermöglichen.

2. Bewegbarer Boden nach Anspruch 1, wobei jedes Fach (7, 8, 9) mindestens eine Öffnung aufweist, um Luft auszuleiten, die sich im oberen Teil des Fachs (7, 8, 9) befindet, wenn der bewegbare Boden (1) an Ort und Stelle ist.

3. Bewegbarer Boden nach Anspruch 2, wobei die Balken und/oder Träger (34, 36), die seine Struktur bilden, pultrudierte Glasfaserprofile sind.

4. Bewegbarer Boden nach einem der vorhergehenden Ansprüche, auf Höhe seines Umfangs Einrichtungen (17, 18) zur Arretierung in der oberen Position aufweisend, wobei diese Arretierungseinrichtungen (17, 18) in horizontalen Richtungen teleskopisch beweglich sind, wenn der bewegbare Boden (1) horizontal ist.

5. Bewegbarer Boden nach einem der vorhergehenden Ansprüche, Einrichtungen (32) zur Arretierung in der oberen Position in Form von versenkbaren Füßen (32) aufweisend, die sich an der Unterseite des Körpers des bewegbaren Bodens (1) befinden.

6. Bewegbarer Boden nach einem der vorhergehenden Ansprüche, in Höhe seines Umfangs Führungselemente wie etwa Bürsten und/oder Schläuche aufweisend, die entlang dieses Umfangs auf elastische Weise befestigt sind.

7. Bewegbarer Boden nach einem der vorhergehenden Ansprüche, einen Arretierungsarm (11) aufweisend, der dazu bestimmt ist, unter einer Gruppe beweglicher Stufen (12, 13, 25, 14) vertikal anzugreifen, um diese arretierten Stufen (12, 13, 14) in angehobener Position zu halten, wenn sich der bewegbare Boden (1) in der oberen Position befindet.

## Claims

1. Moving floor (1) for a basin (3) of a swimming pool (2) capable of moving between a lower position in which it is located at the bottom of the basin (3) in order to allow people to swim, and an upper position in which it covers the basin (3) in order to constitute a protection against drowning of people moving about in the area around the swimming pool (2), the moving floor (1) comprising:
- compartments (7, 8, 9), each compartment (7, 8, 9) comprising a lower opening for continually allowing water to enter from the basin and a leaving of this water, and being further connected to an air supply, the compartments being spaced apart and independent from one another, and arranged so as to make the moving floor (1) float when the compartments are filled with air to move the moving floor in the upper position, and sink when the compartments are filled with water in order to move the moving floor in the lower position, and
- control means connected to the air supply for independently managing the quantity of air and water in the compartments (7, 8, 9) in order to tilt the moving floor (1) as it is being moved between the upper position and the lower position,
**characterised in that** the moving floor (1) also comprises:
- a bearing base structure composed of beams and/or girders (24, 26) assembled to each other, and
- the compartments (7, 8, 9) being formed in the beams and/or girders (24, 26), each compartment (7, 8, 9) comprising an upper orifice for allowing air to leave.

2. Moving floor according to claim 1 or 2, wherein each compartment (7, 8, 9) comprises at least one orifice for evacuating air which is situated in the upper part of the compartment (7, 8, 9), when the moving floor (1) is in place.

3. Moving floor according to claim 2, wherein the beams and/or girders (34, 36) constituting its structure are profiles made of pultruded glass fibre.

4. Moving floor according to any one of the preceding claims, comprising, in the region of its periphery, members (17, 18) for locking it in the upper position, the locking members (17, 18) being movable telescopically in horizontal directions when the moving floor (1) is horizontal.

5. Moving floor according to any one of the preceding claims, comprising members (32) for locking it in the upper position which are in the form of retractable feet (32) situated at the lower face of the body of the moving floor (1).

6. Moving floor according to any one of the preceding claims, comprising, in the region of its periphery, guide elements such as brushes and/or tubes which are resiliently fixed along said periphery.

7. Moving floor according to any one of the preceding claims, comprising a locking arm (11) which is to engage beneath an assembly of vertically movable steps (12, 13, 25, 14) in order to keep the steps (12, 13, 14) locked in the top position when the moving floor (1) is in the upper position.
